# EUROPÄISCHE PATENTSCHRIFT

(11) **EP 0 299 198 B1**
(45) Veröffentlichungstag und Bekanntmachung des Hinweises auf die Patenterteilung: **08.05.1991**
(21) Anmeldenummer: 88109110.2
(22) Anmeldetag: 08.06.1988
(51) Int. Cl.: B61G 3/10

(54) **Selbsttätiger Mittelpufferkupplungskopf für Schienenfahrzeuge**
Automatic central coupling head for railway vehicles
Tête d'attelage centrale automatique pour véhicules ferroviaires

(30) Priorität: 15.07.1987 DE 3723356
(43) Veröffentlichungstag der Anmeldung: 18.01.1989
(73) Patentinhaber: KNORR-BREMSE AG, 80710 München (DE); Unicupler GmbH, CH-8750 Glarus (CH)
(72) Erfinder: Schelle, Axel, Dr, D-8185 Kreuth-Scherfen (DE)

(56) Entgegenhaltungen:
- DE-C- 565 676
- DE-C- 651 861
- FR-A- 2 335 383

## Beschreibung

Die Erfindung betrifft einen selbsttätigen Mittelpufferkupplungskopf der Bauart Willison für Schienenfahrzeuge, mit einer prismatischen, starren Stoß- und einer zu dieser seitlich versetzten, hakenartigen, ebenfalls starren Zugklaue und mit wenigstens einem, die Stoß- bzw. die Zugklaue seitlich und nach vorne überragendem Führungshorn, welches am Mittelpufferkupplungskopf gegen Federkraft ausschwenkbar gehaltert ist.

Ein derartiger Mittelpufferkupplungskopf, der dem ersten Teil des Anspruch 1 entspricht, ist beispielsweise aus der FR-A-1 294 054 bekannt. Die Anlageflächen zwischen dem Mittelpufferkupplungskopf und dem getrennt hiervon ausgebildeten Führungshorn sind dabei profiliert ausgebildet und werden durch eine kräfte Feder gegeneinander angedrückt; ein Auslenken des Führungshornes aus der durch die Anlageflächen bestimmten Normallage ist dabeinur unter Abkippen der Anlageflächen entgegen der Kraft der Feder möglich. Die Anordnung dient dem Abfedern übergroßer, auf das Führungshorn einwirkender Stöße während des Zusammenfahrens zweier zu kuppelnder Kupplungsköpfe. In Abänderung hierzu ist es auch bereits bekannt, zum Mildern der Stoßbelastungen das fest am Mittelpufferkupplungskopf anzuordnende Führungshorn in sich selbst federnd, also elastisch verformbar auszubilden.

Aus der DE-B-1 129 523 ist es bekannt, ein Führungshorn derart drehbar an einem Mittelpufferkupplungskopf anzulenken, daß es manuell in eine seine Funktion sicherstellende Normallage und in eine es unwirksam haltende Ruhestellung schwenkbar ist. Je nach Schwenklage des Führungshornes ist hierbei der Mittelpufferkupplungskopf für starr oder für unstarr kuppelnde Mittelpufferkupplungen verwendbar.

Die Führungshörner dienen dazu, den horizontalen und/oder vertikalen Fangbereich der Mittelpufferkupplungsköpfe zu vergrößern; da dieser Fangbereich möglichst groß sein soll, sind diese Führungshörner entsprechend ausladend zu gestalten. Je ausladender die Gestalt der Führungshörner ist, umso stärker können sie das Bedienungspersonal für die Mittelpufferkupplung behindern oder gar gefährden, falls dieses Bedienungspersonal in der Nähe dieser Kupplungsköpfe arbeiten muß, wie es z.B. erforderlich sein kann, wenn zum Kuppeln in besonders ungünstigen Gleispositionen eine Nachhilfe von Hand erforderlich ist, ein Kuppeln zwischen unterschiedlichen Kupplungstypen erfolgen soll oder ein manuelles Kuppeln von Leitungskupplungen nötig ist.

Es ist Aufgabe der Erfindung, einen selbstätigen Mittelpufferkupplungskopf der eingangs genannten Bauart derart auszugestalten, daß er bei großem, durch wenigstens ein Führungshorn gegebenem Fangbereich das Bedienungspersonal möglichst wenig behindert oder gefährdet.

Diese Aufgabe wird nach der Erfindung dadurch gelöst, daß das Führungshorn vermittels der Federkraft in einer durch Anlage an einem Anschlag bestimmten Normallage gehalten ist, aus welcher es entgegen der Federkraft unter Abheben vom Anschlag in Richtung zur vertikalen Mittellängsebene des Mittelpufferkupplungskopfes auslenkbar ist.

Nach der weiteren Erfindung vorteilhafte Ausgestaltungsmöglchkeiten des Mittelpufferkupplungskopfes sind den abhängigen Ansprüchen entnehmbar.

Durch die Ausbildung des Mittelpufferkupplungskopfes nach der Erfindung wird erreicht, daß das Führungshorn vom Bedienungspersonal bei Bedarf in Richtung zum Kupplungszentrum bzw. zur vertikalen Mittellängsebene des Mittelpufferkupplungskopfes hin weggedrückt werden kann, so daß der für die Bedienung des Mittelpufferkupplungskopfes bzw. sonstiger Kupplungsorgane erforderliche, freie Raum geschaffen werden kann und die nötigen Arbeiten weitgehend ohne Behinderung oder Gefährdung ausgeführt werden können. Wird nach Beendigung der Tätigkeiten das Führungshorn vom Bedienungspersonal freigegeben, so schwenkt es selbsttätig unter der Federkraft in seine Normallage zurück, in welcher es durch den Anschlag abgefangen wird. Treten während Kupplungsvorgängen Belastungen des Führungshornes auf, so werden diese ohne Auslenken des Führungshornes über den Anschlag auf den Mittelpufferkupplungskopf übertragen, es ist somit ein ordnungsgemäßes Zentrieren von zu Kuppelnden Mittelpufferkupplungsköpfen gewährleistet.

In der Zeichnung ist eine Aufsicht auf einen nach der Erfindung ausgebildeten Mittelpufferkupplungskopf schematisch dargestellt.

Der Mittelpufferkupplungskopf 1 der Bauart Willison weist stirnseitig ein Kupplungsmaul 2 auf, welches seitlich von einer prismatischen, starren Stoßklaue 3 und andererseits von einer starren, hakenartigen Zugklaue 4 begrenzt ist. Zwischen der Stoßklaue 3 und der Zugklaue 4 verläuft die vertilale Mittellängsebene 5 des Mittelpufferkupplungskopfes 1. Im ungekuppelten Zustand ragen ein Riegel 6 und ein Taster 7 eines wie üblich ausgebildeten, im weiteren nicht dargestellten Riegelgetriebes in das Kupplungsmaul 2. Weiterhin kann am Mittelpufferkupplungskopf 1 ein die Stoßklaue 3 seitlich und nach vorne überragender Führungsansatz 20 starr angeordnet sein.

Am Mittelpufferkupplungskopf 1 sind zwei Führungshörner 8 und 9 um jeweils einen Vertikalbolzen 10 bzw. 11 drehbar angelenkt. Das Führungshorn 8 überragt die Stoßklaue 3 und den Führungsansatz 20 nach vorne und zur Seite, das Führungshorn 9 überragt andererseits die Zugklaue 4 ebenfalls nach vorne und zur Seite; die Führungshörner 8 und 9 weisen an ihren nach vorne und seitlich auskragenden Abschnitten im wesentlichen vorderseitig und gegebenenfalls auf ihrer Oberseite Führungsflächen 12 auf, an welchen zum Einleiten eines Kupplungsvorganges während des gegenseitigen Zentrierens Teile eines Gegenkupplungskopfes, gegebenenfalls entsprechend ausgebildete Führungshörner dieses Gegenkupplungskopfes, sich anlegen und entlanggleiten können, derart, daß die beiden zu kuppelnden Kupplungsköpfe sich gegenseitig zentrieren. Die ausgehend von den Führungsflächen 12 schräg nach rückwärts und zur vertikalen Mittellängsebene 5 hin verlaufenden Führungshörner 8 und 9 sind im mittleren Bereich ihrer Längserstreckung an den Vertilkalbolzen 10 und 11 gelagert, zwischen ihre rückwärtigen Enden 13 bzw. 14 ist eine Zugfeder 15 eingespannt. Zwischen den beiden Enden 13 und 14 der Führungshörner 8 und 9 sind zwei mit dem Mittelpufferkupplungskopf 1 fest verbundene Anschläge 16 und 17 angeordnet, deren einer Anschlag 16 das Einschwenken des Endes 13 in Richtung zur Mittellängsebene 5 und deren anderer Anschlag 17 das Einschwenken des anderen Endes 14 in Richtung zur Mittellängsebene 5 begrenzt; die Anschläge 16 und 17 sind also entgegen der Kraft der Zugfeder 15 wirksam und halten bei Anlage der Enden 13 und 14 die Führungshörner 8 und 9 in deren Normallage.

Läuft während eines Kupplungsvorganges ein Gegenkupplungskopf gegen die Führungshörner 8 und/oder 9 an, so können diese Führungshörner 8 und 9 infolge der Anlage ihrer rückwärtigen Enden 13 bzw. 14 an den Anschlägen 16 und 17 nicht weiter zur Seite ausschwenken, beim weiteren Annähern der beiden Mittelpufferkupplungsköpfe werden diese vielmehr durch Entlanggleiten an den Führungsflächen 12 gegenseitig zentriert. Falls dagegen Bedienungspersonal im Bereich des Mittelpufferkupplungskopfes 1 arbeiten muß, um beispielsweise durch Nachhilfe von Hand das Kuppeln in besonders ungünstigen Gleispositionen zu ermöglichen, um beim Kuppeln mit einem Gegenkupplungskopf anderer Bauart erforderliche Arbeiten zu verrichten, beispielsweise eine Übergangskupplung einzuhängen, um an von Hand zu kuppelnden Leitungskupplungen zu hantieren oder dergleichen Arbeiten zu verrichten, so kann dieses Bedienungspersonal das gegenbenenfalls die Arbeiten behindernde oder gefährdende, vordere Ende des Führungshornes 8 und/oder 9 zur vertikalen Mittellängsebene 5 hin wegdrücken, wobei es lediglich die Kraft der Feder 15 zu überwinden hat. Durch das Wegdrücken des Vorderendes des Führungshornes 8 und/oder 9 in Pfeilrichtung 18 bzw. 19 wird ein freier Raum geschaffen, durch dessen Nutzung die erforderlichen Arbeiten ohne Behinderung oder Gefährdung vom Bedienungspersonal ausgeführt werden können. Nach Beendigen der Arbeiten werden die Führungshörner 8 und/oder 9 wieder freigegeben, woraufhin die Zugfeder 15 sie wieder bis zur Anlage ihrer Enden 13 und/oder 14 an den Anschlägen 16 bzw. 17 in die dargestellten Normallagen zurückschwenkt. Die Führungshörner 8 und 9 befinden sich dann wieder in ihren für Zentriervorgänge voll funktionsfähigen Lagen.

In Abänderung zum vorstehend beschriebenen Ausführungsbeispiel können die Führungshörner selbst flexibel, insbesondere elastisch verformbar ausgebildet und an ihrem rückwärtigen Ende fest mit dem Mittelpufferkupplungskopf 1 verbunden werden. Die Führungshörner können hierzu aus einem oder gegebenenfalls mehreren, geschichteten Federblättern ausgebildet werden, deren rückwärtige Enden fest am Mittelpufferkupplungskopf 1 eingespannt sind und welche in der Normallage der Führungshörner unter Eigenspannung an festen Anschlägen anliegen, welche mit dem Mittelpufferkupplungskopf 1 verbunden sind und sich auf der der Mittellängsebene 5 abgewandten Seite über wenigstens einen Teil der Längserstreckung der Führungshörner erstrecken. In weiterer Abänderung ist es auch möglich, lediglich im rückwärtigen Abschnitt der Führungshörner einen elastisch verformbaren Abschnitt vorzusehen, dessen rückwärtiges Ende am Mittelpufferkupplungskopf 1 befestigt ist. Auch hier sind wiederum außenseitig zu den Führungshörnern Anschläge am Mittelpufferkupplungskopf 1 anzubringen, an welchen die Führungshörner in ihrer Normallage unter Eigenspannung anliegen.

Selbstverständlich ist es auch möglich, anstelle der in der Zeichnung dargestellten, beiden Führungshörner 8 und 9 am Mittelpufferkupplungskopf 1 lediglich ein Führungshorn 8 oder 9 vorzusehen, welches manuell in Richtung zur Mittellängsebene 5 hin gegen Federkraft auslenkbar ist.

## Patentansprüche

1. Selbsttätiger Mittelpufferkupplungskopf (1) der Bauart Willison für Schienenfahrzeuge, mit einer prismatischen, starren Stoß- und einer zu dieser seitlich versetzten, hakenartigen, ebenfalls starren Zugklaue (3 bzw. 4) und mit wenigstens einem, die Stoß- bzw. die Zugklaue (3 bzw. 4) seitlich und nach vorne überragendem Führungshorn (8 bzw. 9), welches am Mittelpufferkupplungskopf (1) gegen Federkraft (15) ausschwenkbar gehaltert ist, dadurch gekennzeichnet, daß das Führungshorn (8 bzw. 9) vermittels der Federkraft (15) in einer durch Anlage an einem Anschlag (16 bzw. 17) bestimmten Normallage gehalten ist, aus welcher es entgegen der Federkraft (15) unter Abbheben vom Anschlag (16 bzw. 17) in Richtung zur vertikalen Mittellängsebene (5) des Mittelpufferkupplungskopfes (1) auslenkbar ist.

2. Mittelpufferkupplungskopf nach Anspruch 1, dadurch gekennzeichnet, daß zwei Führungshörner (8 und 9) vorgesehen sind, deren eines die Zug- und deren anderes die Stoßklaue (3 bzw. 4) seitlich und nach vorne überragt.

3. Mittelpufferkupplungskopf nach Anspruch 2, dadurch gekennzeichnet, daß die Führungshörner (8 und 9) in den mittleren Bereichen ihrer Längserstreckung um jeweils einen Vertikalbolzen (10 bzw. 11) drehbar am Mittelpufferkupplungskopf (1) angelenkt sind, wobei die beiden Vertikalbolzen (10 und 11) zueinander im wesentlichen seitlich versetzt am Mittelpufferkupplungskopf (1) angeordnet sind.

4. Mittelpufferkupplungskopf nach Anspruch 3, dadurch gekennzeichnet, daß zwischen die rückwärtigen Enden (13 bzw. 14) der Führungshörner (8 bzw. 9) eine Zugfeder (15) eingespannt und zwischen diesen Enden je ein in Kraftrichtung der Zugfeder (15) wirksamer Anschlag (16 bzw. 17) für diese Enden (13 bzw. 14) am Mittelpufferkupplungskopf (1) angeordnet ist.

5. Mittelpufferkupplungskopf nach Anspruch 1, dadurch gekennzeichnet, daß das Führungshorn elastisch verformbar ausgebildet ist und unter Eigenspannung an einem eine Verformung in Entfernungsrichtung von der vetikalen Mittellängsebene (5) ausschließenden, festen Anschlag des Mittelpufferkupplungskopfes (1) anliegt.

## Claims

1. An automatic centre buffer coupler head (1) of the Willison type for railway vehicles, comprising a prismatic rigid buffing claw (3) and a hooklike, equally rigid draft claw (4) laterally offset relative to said buffing claw (3), and comprising at least one guide horn (8 or 9, respectively) projecting beyond the side and the front of said buffing or draft claw, respectively (3 or 4, respectively), said guide horn (8 or 9, respectively) being mounted to said centre buffer coupler head (1) to swing out against spring force (15), characterized in that said guide horn (8 or 9, respectively) is held by means of said spring force (15) in a normal position determined by contact against a stop (16 or 17, respectively), from which position it is displaceable against said spring force (15) by lifting off said stop (16 or 17, respectively) in the direction of the vertical centre longitudinal plane (5) of said centre buffer coupler head (1).

2. A centre buffer coupler head as claimed in claim 1, characterized in that two guide horns (8 and 9) are provided, with one of said horns projecting beyond the side and the front of said draft claw (4) and the other of said horns projecting beyond the side and the front of said buffing claw (3).

3. A centre buffer coupler head as claimed in claim 2, characterized in that said guide horns (8 and 9) are connected in the central portions of their longitudinal extension to said centre buffer coupler head (1), for rotation about one vertical pin each (10 or 11, respectively), with said two vertical pins (10 and 11) being situated on said centre buffer coupler head (1) substantially laterally offset to each other.

4. A centre buffer coupler head as claimed in claim 3, characterized in that a tension spring (15) is mounted in between the rear ends (13 or 14, respectively) of said guide horns (8 or 9, respectively), and that between said ends one stop (16 or 17, respectively) for each of said ends (13 or 14, respectively) is arranged on said centre buffer coupler head (1), said stops (16 or 17, respectively) being effective in the direction of force of said tension spring (15).

5. A centre buffer coupler head as claimed in claim 1, characterized in that said guide horn is of elastically deformable design and under internal stress bears against a fixed stop of said centre buffer coupler head (1), said stop precluding deformation in the direction of departure from said vertical centre longitudinal plane (5).

## Revendications

1. Tête d'attelage automatique à tampon central (1) du genre de construction Willison pour des véhicules sur rails, comportant une griffe prismatique et rigide de poussée et une griffe de traction décalée par rapport à la précédente, en forme de crochet et également rigide (respectivement désignées par 3 et 4), avec au moins une corne de guidage (8, 9) qui déborde latéralement et vers l'avant la griffe de poussée et la griffe de traction (3, 4), ladite corne de guidage étant supportée par la tête d'attelage à tampon central (1) de manière à pouvoir basculer latéralement et à l'encontre d'une force élastique (15), caractérisée par le fait que la corne de guidage (8, 9) est maintenue, à l'aide de la force élastique (15), dans une position normale déterminée par l'appui contre une butée (16, 17) et à partir de laquelle elle est susceptible d'être déviée en direction du plan médian longitudinal vertical (5) de la tête d'attelage à tampon central (1), à l'encontre de la force élastique (15), avec décollage de la butée (16, 17).

2. Tête d'attelage à tampon central selon la revendication 1, caractérisée par le fait que sont prévues deux cornes de guidage (8 et 9) dont l'une déborde latéralement vers l'avant la griffe de traction et l'autre la griffe de poussée (3, 4).

3. Tête d'attelage à tampon central selon la revendication 2, caractérisée par le fait que les cornes de guidage (8 et 9) sont articulées, dans la partie médiane de leur extension longitudinale, respectivement à l'aide d'un boulon vertical (10, 11), les deux boulons verticaux (10 et 11) étant disposés avec un décalage mutuel latéral sur la tête d'attelage à tampon central.

4. Tête d'attelage à tampon central selon la revendication 3, caractérisée par le fait qu'entre les extrémités postérieures (13, 14) des cornes de guidage (8, 9) est armé un ressort de traction (15), et entre ces extrémités est disposée respectivement, sur la tête d'attelage à tampon central (1), pour ces extrémités (13, 14), une butée (16, 17) qui agit en direction de la force exercée par le ressort de traction (15).

5. Tête d'attelage à tampon central selon la revendication 1, caractérisée par le fait que la corne de guidage est réalisée de façon à pouvoir se déformer élastiquement et porte, sous l'effet d'une contrainte interne, contre une butée fixe de la tête d'attelage à tampon central (1), excluant une déformation dans le sens de l'éloignement par rapport au plan longitudinal médian vertical (5) qui y fait suite.
